# EUROPÄISCHE PATENTANMELDUNG

(11) **EP 4 042 922 A1**
(43) Veröffentlichungstag der Anmeldung: **17.08.2022**
(21) Anmeldenummer: 22156239.0
(22) Anmeldetag: 11.02.2022
(51) Int. Cl.: A47L 13/60

(54) **EIMER**

(30) Priorität: 12.02.2021 DE 102021103401; 19.05.2021 DE 102021112956
(71) Anmelder: Kronen-Hansa-Werk GmbH & Co. KG, 49393 Lohne (DE)
(72) Erfinder: BETZ, Hartwig, 6353 Weggis (CH)
(74) Vertreter: Patentanwälte und Rechtsanwalt Weiß, Arat & Partner mbB

(57) **Zusammenfassung**

Die Erfindung betrifft einen Eimer mit einem Boden (1) und vier von dem Boden (1) aufragenden Wänden (2, 3), die andernseits des Bodens (1) einen lichte Freifläche (4) bilden, wobei eine Rollenaufnahme vorhanden ist, und die Rollenaufnahme aus zwei Rollen-Lagerungen (6, 7) besteht, wobei zwischen der ersten Rollen-Lagerung (6) und der zweiten Rollen-Lagerung (7) eine Rolle (8) angeordnet ist, wobei die erste Rollen-Lagerung (6) in eine der Wandungen (2, 3) eingelassen ist.

## Beschreibung

### Technisches Gebiet

Die Erfindung betrifft einen Eimer nach dem Oberbegriff des Anspruchs 1.

### Stand der Technik

Derartige Eimer sind bereits in vielfältiger Form und Ausgestaltung bekannt und gebräuchlich.

So wird beispielsweise in der EP 1 230 988 B1 eine Rolle zum Abstreifen eines Schwammbretts für einen Wascheimer offenbart. Dabei ist die Halterung für die Rollen auf die Wandung aufgesteckt.

### Aufgabe der Erfindung

Die Aufgabe der vorliegenden Erfindung ist es, die Nachteile aus dem Stand der Technik zu überwinden. Insbesondere soll ein Eimer bereitgestellt werden, der sich besser handhaben lässt, günstiger hergestellt, aber auch günstiger transportiert beziehungsweise besser gelagert werden kann.

### Lösung der Aufgabe

Zur Lösung der Aufgabe führen die Merkmale nach dem Anspruch 1.

Vorteilhafte Ausgestaltungen sind in den Unteransprüchen beschrieben.

Ein erfindungsgemäßer Eimer weist einen Boden und vier von dem Boden aufragende Wände auf. Die vier von dem Boden aufragenden Wände bilden eine lichte Freifläche in ihrem obersten Kantenbereich. In ihrem obersten Kantenbereich ist bei Eimern nach dem Stand der Technik ebenfalls eine Rollenaufnahme aufgesteckt oder aus den Wandungen heraus einstückig vom Boden weg herausgebildet. Die Rollenaufnahme besteht dabei aus zwei Rollenlagerungen, wobei zwischen der ersten Rollenlagerung und der zweiten Rollenlagerung eine Rolle angeordnet ist.

Erfindungsgemäß ist die erste Rollenlagerung derart ausgeführt, dass sie in eine der Wandungen eingelassen ist. Das bedeutet, dass sie aus dem gemeinsamen Kantenbereich der Wandungen nicht vom Boden weg heraustritt. Auch nicht gesondert auf bestehende Wandungen aufgeclipst wird. Vielmehr wird ein Teil der bisherigen Wandungen unterhalb des gemeinsamen Kantenbereichs verändert, um dort eine erste Rollenlagerung einzulassen bzw. vorzusehen.

Weiter ist auch die weitere Rollen-Lagerung in einer der weiteren Wandungen eingelassen. Die weitere Rollen-Lagerung ist ähnlich, wie die erste Rollenlagerung unterhalb der gemeinsamen Kante der Wandungen angeordnet bzw. eingelassen. Als gemeinsame Kante kommen hier die im Wesentlichen gleichen Kantenhöhen aller vier oder mehr Wandungen in Betracht.

Es ist aber auch denkbar, dass jede Wandung eine eigene Kantenhöhe aufweist und die jeweilige eingelassene Rollenlagerung entsprechend unterhalb der dazugehörigen Kante der jeweiligen Wandung angeordnet ist und die jeweilig dazugehörende Rollenlagerung entsprechend unterhalb der Kante eingelassen ist.

Vorteilhaft ist hierbei, dass mehrere Eimer unproblematisch aufeinander gelagert werden können, wenn die Rollenlagerungen entsprechend unterhalb der gemeinsamen Kante angeordnet sind. Außerdem kommt es im Transportzustand beim Handwerker weniger zu Beschädigungen an der Rollenlagerung bzw. der Rolle, da sie in den schützenden Bereich der gemeinsamen Wandungen hinein angeordnet sind.

Auch ist die Rollen-Lagerung in Form einer Bohrung oder einer Ausnehmung ausgeführt.

Dabei handelt es sich bspw. um eine Bohrung, welche in einem Teil der entsprechenden Wandung eingebracht ist. Als Wandung gilt hier auch die umgefaltete zum Boden hin gerichtete Wandung, die im oberen Bereich ein U-Profil ausbildet, dass zu einem Untergrund geöffnet ausgeführt ist.

Es kann auch vorgesehen sein, dass die obere Kante der Wandung des Eimers im oberen Bereich eine vom Boden weg geöffnetes U-Profil ausbildet, welche wie eine Tasche ausgebildet ist. In eine zum jeweils anderen Wandung hin gelagerte Seitenflanke dieses U-Profils kann dann die Rollenlagerung aufweisen. In diese Seitenwange des U-Profils ist die Bohrung oder die Ausnehmung eingelassen.

In einem anderen Ausführungsbeispiel ist die erste Rollenlagerung mit der Bohrung versehen und die zweite gegenüberliegende Rollenlagerung weist eine Ausnehmung auf.

Gegenüberliegende Rollenlagerung bedeutet in diesem Zusammenhang, dass die zwei gegenüberliegenden Wandungen, die jeweils die erste Rollenlagerung und die weitere Rollen-Lagerung aufnehmen, parallel zueinander und beanstandet angeordnet sind. Das Wechselspiel von Bohrung und Ausnehmung führt zu dem Vorteil, dass der Nutzer auf einfache Weise die Rolle mit dem jeweiligen Achsstummel in die Bohrung stecken kann und auf der anderen Seite in die weitere Rollen-Lagerung in Form der Ausnehmung von oben einführen kann. Als weitere Rollen-Lagerung kommt nur eine zweite Rollen-Lagerung oder mehrere andere Rollen-Lagerungen in Betracht.

Auf diese Weise wird eine schnelle und einfache Auswechselbarkeit der Rollen gewährleistet.

Es ist auch denkbar, dass die Ausnehmung eine sogenannte Click-Verengung aufweist. Dabei wird der Achsstummel der Rolle, welcher in die Ausnehmung eingebracht wird durch eine entsprechende Verengung der Ausnehmung gedrückt, so dass ein ungewolltes Herausgleiten des Achsstummels aus der Ausnehmung verhindert wird.

Erst durch die zielgerichtete und bewusste Handlung des Herausnehmens des Achsstummels aus der Ausnehmung kann die Click-Verengung unproblematisch überwunden werden. Die Click-Verengung unterstützt außerdem die notwendige Drehbewegung des Achsstummels, so dass die gelagerte Rolle entsprechend in den Rollenlagerungen geführt rotierend laufen kann.

Es ist auch vorgesehen, dass zumindest eine der beiden Rollenlagerungen oder beide Rollenlagerungen eine Verstärkungsplatte aufweisen, wobei die Verstärkungsplatte eine Kontur der jeweiligen Rollenlagerungen nachbildet. Das wiederum bedeutet im Einzelnen, dass wenn eine Bohrung vorhanden ist, die Verstärkungsplatte an gleicher Stelle ebenfalls eine Bohrung vorsieht und wenn eine Ausnehmung vorhanden ist die Verstärkungsplatte an der jeweiligen gleichen Stelle eine Ausnehmung vorsieht. Die Verstärkungsplatte kann hier ebenfalls aus Kunststoff ausgeführt werden. Es ist aber auch denkbar, dass die Verstärkungsplatte aus einem anderen härteren Material ausgeführt wird. Es ist auch denkbar, dass die Click-Verengung der Ausnehmung auch in der Verstärkungsplatte vorgesehen ist oder nur in der Verstärkungsplatte vorgesehen ist.

Die Verstärkungsplatte kann dabei auf der jeweils zur anderen Wandung weisenden Innenfläche angeordnet sein, was Vorteile in der Herstellung und Wasserdichtigkeit hat. Die Verstärkungsplatte kann beispielsweise mit der jeweiligen Wandung vernietet werden.

Die vier Wandungen des Eimers weisen in der Regel zwei parallel zueinander angeordnete längere Wandungen und zwei parallel zueinander angeordnete kürzere Wandungen auf. Die Begrifflichkeiten von länger und kürzer sind in Bezug zueinander zu lesen. Es ist zwar auch in einer kleinen Zahl der Fälle denkbar, dass eine quadratische Form mit gleich langen Wandungen des Eimers gegeben ist.

Regelmäßig sind die vier Wandungen aber in zwei parallel zueinander angeordnete längere Wandungen und zwei parallel zueinander angeordnete kürzere Wandungen ausgeführt.

Der im wesentlichen quaderförmige Eimer weist also den Boden und vier Wandungen auf. Der Boden besitzt dabei eine im wesentlichen rechteckige Grundform mit einer kurzen Grundseite und einer langen Grundseite und besteht aus mehreren Flächenelementen. Das Flächenelement ist horizontal angeordnet und die Flächenelemente verlaufen nicht horizontal.

Die Begriffe "horizontal" und "vertikal" beziehen sich auf eine Positionierung des Eimers in einer Arbeitsstellung, d.h. mit im wesentlichen waagerecht ausgerichtetem Boden, horizontal verlaufenden Wandungen und nach oben zeigender Eimeröffnung, sodass der Eimer in dieser Position seine Funktion (Aufbewahrungsmittel für Flüssigkeiten) erfüllen kann.

Die Rollenlagerungen werden üblicherweise an den gegenüberliegenden längeren Wandungen angeordnet. Dies hat den Vorteil, dass es kürzerer Rollen bedarf und das Material der Rollen entsprechend weniger Güte aufweisen muss, um eine vergleichbare Steifigkeit bzw. Festigkeit aufzuweisen, wie die Rollen, welche zwischen den beiden kürzeren Wandungen angeordnet sind und die längeren Wandungen übergreifen müssen.

In einem Ausführungsbeispiel weisen die gegenüberliegenden kürzeren Wandungen Griffaufnahmen auf. Auf diese Weise kann ein Eimergriff, welcher in die Griffaufnahmen eingebracht, eingeclipst oder anders angeordnet ist vom Nutzer zum Transport des Eimers genutzt werden. Wenn ein Transport nicht ansteht, kann der Griff entsprechend weggeklappt werden, sodass die Rollen im Einsatz durch den Eimergriff nicht gestört werden.

Auch ist in einem anderen Ausführungsbeispiel vorgesehen, dass zumindest eine der kürzeren Wandungen eine Ausleer-Mulde aufweist. Diese ermöglicht das einfache Leeren des Eimers. Es ist auch denkbar, dass entsprechende weitere Ausleer-Mulden bspw. in den Eckbereichen zwischen den längeren und kürzeren Wandungen angeordnet sind. Dies kann alternativ oder kumulativ vorgesehen sein und ist an die Bedürfnisse des Nutzers anpassbar.

Die Rolle ist in der Regel hohl ausgeführt und weist auf einem Außenumfang eine Vielzahl von Durchtrittsöffnungen auf, die ein Entwässern bspw. eines Schwammbretts oder eines Wischmops ermöglichen. Außerdem kann vorgesehen sein, dass die Rolle Achsstummel aufweist, bei der die Achsstummel bspw. als ein Pilzkopf und/oder einen Zylinder bilden. Die Form des Achsstummels richtet sich nach der jeweiligen zum Einsatz kommenden Rollenlagerung und ist der Auswahl des Fachmanns überlassen.

Die lichte freie Fläche, welche eine größere Fläche aufweist, als der Boden wird gebildet durch die oberen Kantenbereiche der vier Wandungen. Die oberen Kantenbereiche der vier Wandungen sind die vom Boden wegragenden Enden der jeweiligen Wandungen. Das Vorsehen einer größeren Fläche der lichten Freifläche als der Fläche des Bodens ermöglicht ein Ineinanderstapeln der Eimer.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
Figur 1 eine Seitenansicht eines erfindungsgemäßen Eimers von schräg oben;
Figur 2 eine vergrößerte Teilansicht der Figur 1;
Figur 3 eine geschnittene Seitenansicht eines Teils der Figur 2;
Figur 4 eine Teilansicht einer erfindungsgemäßen Wandung;
Figur 5 eine Ansicht eines Bodenaufbaus von unten ohne Walzen;
Figur 6 eine Ansicht des Bodenaufbaus von unten mit Walzen.

### Ausführungsbeispiel

In Figur 1 ist ein erfindungsgemäßer Eimer dargestellt. Dort ist ein Boden 1, von welchem zwei längere Wandungen 2 und zwei kürzere Wandungen 3 wegragen und im oberen Kantenbereich eine lichte Freifläche 4 bilden. Die lichte Freifläche 4 wird durch drei Rollen 8 durchbrochen. Dabei weisen die beiden längeren Wandungen 2 jeweils eine erste Rollenlagerung 6 und eine weitere Rollen-Lagerung 7 auf. Jede der Rollenlagerungen 6, 7 wiederum ist derart ausgestaltet, dass in diesem Ausführungsbeispiel drei Rollen aufgenommen werden können, also drei erste Rollenlagerungen 6 und drei weitere Rollen-Lagerungen 7 vorhanden sind. Die Rollen 8 sind dabei drehbar gelagert.

Weiter ist zu erkennen, dass die erste Rollenlagerung 6 an der längeren Wandung 2 eine Verstärkungsplatte 11 umfasst. Auch ist gezeigt, dass die kürzeren Wandungen 3 je eine Griffaufnahme 12 ausbilden, in welcher ein Eimergriff 13 eingebracht ist. Dabei ist der Eimergriff 13 schwenkbar in den Griffaufnahmen 12 angeordnet.

Auch ist zu erkennen, dass eine der beiden kürzeren Wandungen 3 eine Ausleer-Mulde 14 aufweist. Es sind auch weitere Ausleer-Mulden gezeigt, welche nicht näher bezeichnet werden. Es handelt sich hierbei um weitere Ausleer-Mulden, die in den Eckbereichen des Eimers angeordnet sind bzw. angeordnet werden können.

Figur 2 zeigt eine vergrößerte Teilansicht von schräg oben auf die Figur 1. Dort ist wieder zu erkennen, wie die drei Rollen 8 an den sich gegenüberliegenden Rollenlagerungen 6, 7 in die lichte Freifläche 4 der oberen Kanten der jeweiligen Wandungen 2, 3 eingelassen sind und dabei ein Außenumfang der Rollen 8 nicht im Wesentlichen über die gemeinsame Kante der vier Wandungen 2, 3 hinausreicht, bzw. hinausragt.

In der Figur 3 ist die geschnittene Seitenansicht eines Teils der Figur 2 gezeigt. Dort ist gut zu erkennen, wie zwei Achsstummel 15 der Rolle 8 in die beiden Rollenlagerungen 6, 7 eingebracht sind. Dabei ist die erste Rollenlagerung 6 als eine Bohrung 9 ausgeführt und die weitere Rollen-Lagerung 7 als eine Ausnehmung 10 ausgeführt. Die erste Rollenlagerung 6 kann, wie in der Figur 4 gezeigt ist, auch derart ausgeführt sein, dass nur Ausnehmungen 10 oder nur Bohrungen 9 oder, wie in der Figur 4 gezeigt, eine Bohrung 9 und zwei Ausnehmungen 10 nebeneinander angeordnet sind. Figur 4 zeigt hier die erst Rollenlagerung 6, welche für drei Rollen 8 derart ausgelegt ist, dass mittig zwischen den zwei Ausnehmungen 10 die Bohrung 9 vorhanden ist.

Fig. 5 zeigt eine perspektivische Ansicht des Eimers eines Bodenaufbaus von schräg unten. Der Boden 1 des Eimers besteht aus insgesamt fünf Flächenelementen, wobei das erste Flächenelement 16 horizontal und die weiteren Flächenelemente 17a, 17b, 17c, 17d nicht horizontal verlaufen. An der Außenkante des Bodens 1 ist ein umlaufender Steg 18 angeordnet. Rollenelemente (in Fig. 5 nicht dargestellt), die zum Verfahren des Eimers dienen, sind jeweils mit einer ersten Stirnseite in eine Aufnahme 19a, 19b, 19c, 19d im umlaufenden Steg 18 drehbar lagerbar. Mit einer zweiten Stirnseite können die Rollenelemente in einem der an der Außenseite des Bodens 1 angebrachten Widerlager 20a, 20b, 20c, 20d drehbar gelagert werden. Mit anderen Worten kann zwischen der Aufnahme 19a und dem Widerlager 20a ein erstes Rollenelement drehbar gelagert werden. In analoger Weise kann zwischen der Aufnahme 19b und dem Widerlager 20b ein zweites Rollenelement, zwischen der Aufnahme 19c und dem Widerlager 20c ein drittes Rollenelement und zwischen der Aufnahme 19d und dem Widerlager 20d ein viertes Rollenelement drehbar gelagert werden.

Fig. 6 zeigt eine perspektivische Ansicht des Eimers von schräg unten mit an der Außenseite des Bodens 1 angebrachten Walzenelementen 21a, 21b, 21c, 21d. Der Boden 1 des Eimers besteht aus insgesamt fünf Flächenelementen, wobei das erste Flächenelement 16 horizontal und die weiteren Flächenelemente 17a, 17b, 17c, 17d nicht horizontal verlaufen. An der Außenkante des Bodens 1 ist der umlaufende Steg 18 angeordnet. Die Walzenelemente 21a, 21b, 21c, 21d, die zum Verfahren des Eimers dienen, sind jeweils mit einer ersten Stirnseite in eine Aufnahme 19a, 19b, 19c, 19d im umlaufenden Steg 18 drehbar gelagert. Mit einer zweiten Stirnseite sind die Rollenelemente 21a, 21b, 21c, 21d in einem der an der Außenseite des Bodens 1 angebrachten Widerlager 20a, 20b, 20c, 20d drehbar gelagert. Mit anderen Worten ist zwischen der Aufnahme 19a und dem Widerlager 20a ein erstes Rollenelement 21a drehbar gelagert. In analoger Weise ist zwischen der Aufnahme 19b und dem Widerlager 20b ein zweites Rollenelement 21b, zwischen der Aufnahme 19c und dem Widerlager 20c ein drittes Rollenelement 21c und zwischen der Aufnahme 19d und dem Widerlager 20d ein viertes Rollenelement 21d drehbar gelagert.

**Bezugszeichenliste**

| | |
|---|---|
| 1 | Boden |
| 2 | Längere Wandung |
| 3 | Kürzere Wandung |
| 4 | Freifläche |
| 5 | |
| 6 | Erste Rollen-Lagerung |
| 7 | Weitere Rollen-Lagerung |
| 8 | Rolle |
| 9 | Bohrung |
| 10 | Ausnehmung |
| 11 | Verstärkungsplatte |
| 12 | Griffaufnahmen |
| 13 | Eimergriff |
| 14 | Ausleer-Mulde |
| 15 | Achsstummel |
| 16 | Erstes Flächenelement |
| 17 | Weitere Flächenelemente |
| 18 | Steg |
| 19 | Aufnahme |
| 20 | Widerlager |
| 21 | Walzenelement |
| | |
| | |
| | |
| | |

## Patentansprüche

1. Eimer mit einem Boden (1) und vier von dem Boden (1) aufragenden Wänden (2, 3), die andernseits des Bodens (1) einen lichte Freifläche (4) bilden, wobei eine Rollenaufnahme vorhanden ist, und die Rollenaufnahme aus zwei Rollen-Lagerungen (6, 7) besteht, wobei zwischen der ersten Rollen-Lagerung (6) und der zweiten Rollen-Lagerung (7) eine Rolle (8) angeordnet ist,
**dadurch gekennzeichnet,**
**dass** die erste Rollen-Lagerung (6) in eine der Wandungen (2, 3) eingelassen ist.

2. Eimer nach Anspruch 1, **dadurch gekennzeichnet, dass** die weitere Rollen-Lagerung (7) in eine der weiteren Wandungen (2, 3) eingelassen ist.

3. Eimer nach Anspruch 1 oder 2, **dadurch gekennzeichnet, dass** die Rollen-Lagerungen (6, 7) eine Bohrung (9) oder eine Ausnehmung (10) ist.

4. Eimer nach Anspruch 3, dass die erste Rollen-Lagerung (6) die Bohrung (9) und die zweite gegenüberliegende Rollen-Lagerung (7) die Ausnehmung (10) ist.

5. Eimer nach einem der Ansprüche 3 oder 4, **dadurch gekennzeichnet, dass** die Ausnehmung (10) eine Click-Verengung aufweist.

6. Eimer nach einem der vorigen Ansprüche, **dadurch gekennzeichnet, dass** zumindest eine der beiden Rollen-Lagerungen (6, 7) eine Verstärkungsplatte (11) aufweist, wobei die Verstärkungsplatte (11) eine Kontur der jeweiligen Rollen-Lagerung (6, 7) nachbildet.

7. Eimer nach einem der vorigen Ansprüche, **dadurch gekennzeichnet, dass** die vier Wandungen (2, 3) zwei parallel zueinander angeordnete längere Wandungen (2) und zwei parallel zueinander angeordnete kürzere Wandungen (3) sind.

8. Eimer nach Anspruch 7, **dadurch gekennzeichnet, dass** die Rollen-Lagerungen (6, 7) an den gegenüberliegenden längeren Wandungen (2) angeordnet sind.

9. Eimer nach Anspruch 7 oder 8, **dadurch gekennzeichnet, dass** die gegenüberliegenden kürzeren Wandungen (3) Griffaufnahmen (12) aufweisen.

10. Eimer nach Anspruch 8, **dadurch gekennzeichnet, dass** in den Griffaufnahmen (12) ein Eimergriff (13) angeordnet ist.

11. Eimer nach einem der Ansprüche 7 bis 10, **dadurch gekennzeichnet, dass** die zumindest eine der kürzeren Wandungen (3) eine Ausleer-Mulde (14) aufweist.

12. Eimer nach einem der vorigen Ansprüche, **dadurch gekennzeichnet, dass** die Rolle (8) hohl ausgeführt ist und auf dem Außenumfang eine Vielzahl von Durchtrittsöffnungen aufweist.

13. Eimer nach einem der vorigen Ansprüche, **dadurch gekennzeichnet, dass** die Rolle (8) eine geschlossene glatte oder geriffelte Oberfläche aufweist.

14. Eimer nach einem der vorigen Ansprüche, **dadurch gekennzeichnet, dass** die Rolle (8) Achsstummel (15) aufweist, wobei die Achsstummel (15) ein Pilzkopf und/oder einen Einfuhrzylinder sind.

15. Eimer nach einem der vorigen Ansprüche, **dadurch gekennzeichnet, dass** die lichte Freifläche (4) eine größere Fläche aufweist als der Boden (1).
